# EUROPÄISCHE PATENTSCHRIFT

(11) **EP 0 166 910 B1**
(45) Veröffentlichungstag und Bekanntmachung des Hinweises auf die Patenterteilung: **07.01.1988**
(21) Anmeldenummer: 85105515.2
(22) Anmeldetag: 06.05.1985
(51) Int. Cl.: A47B 3/14

(54) **Zusammenlegbare Bank-Tisch-Kombination**
Collapsible bench-table combination
Combinaison de table et banc pliants

(30) Priorität: 09.05.1984 DE 8413990 U
(43) Veröffentlichungstag der Anmeldung: 08.01.1986
(73) Patentinhaber: Fischhaber, Nikolaus, D-8172 Lenggries (DE)
(72) Erfinder: Fischhaber, Nikolaus, D-8172 Lenggries (DE)
(74) Vertreter: Bauer, Robert, Dipl.-Ing.

(56) Entgegenhaltungen:
- FR-A- 1 193 562
- FR-A- 2 427 809
- US-A- 4 060 275

## Beschreibung

Die Erfindung betrifft eine zusammenlegbare Bank-Tisch-Kombination gemäss Gattungsbegriff des Patentanspruchs 1.

Eine solche Bank-Tisch-Kombination, mit paarweise gespreizten Beinen und im wesentlichen aus Holz bestehend, ist aus der FR-Patentschrift 1 193562 bekannt. Dabei sind die Querholme lose auf aus den Beinen seitlich hervortretende Zapfen aufgelegt. Zum Zusammenlegen der Bank-Tisch-Kombination sollen die am gleichen Querholm angreifenden Beine aufeinander zu, d.h. nach innen umlegbar sein. Entsprechend weisen die Querholme zur innenseitigen Abstützung der Zapfen nach aussen gerichtete Schultern auf, so dass die Querholme mit den Bänken zum Umlegen der Beine angehoben werden müssen. Allerdings besteht die Gefahr, dass die Beine nach aussen wegklappen, was zumal aufgrund ihrer Spreizung anzunehmen wäre. Auch sonst ist die durch Tischplatte, Querholme und Beine gebildete viergliedrige Gelenkkette als solche unstabil, ganz abgesehen davon, dass die Querholme durch einseitige Belastung zum Kippen und damit zur Freigabe des Zapfens auf der gegenüberliegenden Seite gebracht werden könnten.

Eine im Gebrauchszustand ähnlich aussehende Bank-Tisch-Kombination, im wesentlichen aus Holz bestehend, ist aus der US-Patentschrift 4060275 bekannt. Dabei sind im Bereich beider Enden einer rechteckigen Tischplatte an querverlaufenden Leisten über regelrechte Scharniere angelenkte, gespreizte Beinpaare gegeneinander umklappbar, während die durch Querholme miteinander verbundenen Bänke in die Ebene der dazwischen Aufnahme findenden Tischplatte verlagerbar sind. Zuvor muss eine zwischen den betreffenden Beinpaaren längsverlaufend an der Tischplatte angelenkte Verstrebung zur Tischplatte hin umgelegt werden, wozu die gesamte Kombination zweckmässigerweise auf den Kopf gestellt wird. Die Bänke bilden mitsamt ihren Querholmen ein eigenes Teil, das im Gebrauchszustand auf zusätzlichen, mit den Beinen fest verbundenen Querholmen aufruht, jedoch von diesen abhebbar und u. U. sogar von dem Tischteil trennbar ist. Zwar zeichnet sich die betreffende Kombination durch ein ansprechendes rustikales Aussehen aus, doch lässt aufgrund der vorausstehend angeführten Gegebenheiten ihre Handhabbarkeit und Staubarkeit zu wünschen übrig.

Hier soll die Erfindung Abhilfe schaffen. Ihr liegt von daher die Aufgabe zugrunde, eine Bank-Tisch-Kombination gemäss Gattungsbegriff so auszubilden, dass sie bei Bewahrung der Möglichkeit einer rustikalen Gestaltung stabil und dennoch leicht handhabbar sowie raumsparend zusammenlegbar ist.

Diese Aufgabe ist erfindungsgemäss durch die kennzeichnenden Merkmale des Anspruchs 1 gelöst.

Die betreffenden Merkmale erlauben bei hoher Standfestigkeit im Gebrauchszustand ein einfaches Zusammenlegen und Wiederaufrichten, ohne dass es dazu umständlicher Handhabungen bedarf. Die einzelnen Teile können unverlierbar miteinander verbunden bleiben und sind durch die aufgerichteten wie die umgelegten Beine in ihrer jeweiligen Position festgelegt, was vor allem den Transport zu Stauzwecken sehr erleichtert. Im zusammengelegten Zustand wird eine flache Platte erhalten, die sich leicht an eine Wand anlehnen oder auch in vielen Exemplaren aufeinanderstapeln lässt. Bei Entriegelung nur auf einer Seite des Tisches kann zudem eine nach unten abgeknickte Liegefläche für Sonnenbäder oder dgl. erhalten werden, die mehreren Personen nebeneinander Platz bietet.

Zwar zeigt auch bereits die FR-Patentschrift 1 125391 eine zusammenlegbare Bank-Tisch-Kombination, bei der die einzelnen Elemente über Scharniergelenke mit z.T. in Schlitzen seitlich verlagerbarer Scharnierachse untrennbar miteinander verbunden sind, doch bestehen hier die Tischbeine zusammen mit den Auflagern für die Bänke aus mehrfach gekröpften Metallrohren, die zugleich die Scharnierachsen bilden. Ein rustikales Aussehen ist so nicht zu erreichen, ganz abgesehen davon, dass auch diese wiederum eine viergliedrige Gelenkkette bildende Konstruktion mangels einer Verstrebung nicht stabil sein kann.

Die Unteransprüche geben bevorzugte Ausgestaltungsmöglichkeiten der Erfindung an.

Nachfolgend wird ein entsprechendes Ausführungsbeispiel anhand der Figuren im einzelnen beschrieben. Dabei zeigt
Fig. 1 einen Aufriss der betreffenden Bank-Tisch-Kombination, gesehen von einer der Längsseiten des Tisches in aufgestelltem Zustand,
Fig. 2 einen Schnitt durch die gleiche Kombination in der Ebene der Linie 11-11 von Fig. 1 und
Fig. 3 einen entsprechenden Schnitt bei zusammengelegter Kombination.

Die dargestellte Bank-Tisch-Kombination besteht im wesentlichen aus einer rechteckigen Tischplatte 2 mit einem von zwei querverlaufenden Leisten 4 gebildeten Unterbau, vier Beinen 6 und zwei an den Längsseiten des Tisches angeordneten Bänken 8, die, auf durchgehenden, mit den Bänken fest verbundenen Querholmen 10 aufruhend, von den Beinen 6 mitgetragen werden.

Genauer gesagt sind die Beine über Scharnierbolzen 12, die in Schlitzen 14 an der Unterseite der Leisten 4 zu gleiten vermögen, an der Tischplatte 2 angelenkt. Die Schlitze 14, die von flachen Aussparungen in den Leisten 4 gebildet werden, sind unterseitig von Flacheisen 16 abgedeckt, um die Scharnierbolzen 12 unverlierbar in den Schlitzen zu halten. Des weiteren sind die Beine 6 etwa auf halber Höhe über Scharnierbolzen 18 paarweise gelenkig mit den Querholmen 10 verbunden. Die Schlitze 14 verlaufen annähernd von den Enden der Leisten 4 bis in deren Mittelbereich, so dass die betreffenden innenliegenden Enden 20 der Beine 6 unter der Tischplatte 2 beim Zusammenlegen der soweit beschriebenen Kombination (vgl. Fig. 3) unter der Tischplatte 2 zunächst annähernd zusammenzustossen vermögen. Infolgedessen treten die freien Enden 22 der Tischbeine seitlich nicht oder zumindest nicht wesentlich über die Bänke 8 hervor.

Die Anordnung ist ferner so getroffen, dass die Tischplatte 2 im zusammengelegten Zustand der Kombination gerade zwischen den Bänken 8 Aufnahme findet. Dazu noch weist ein jeder der Querholme 10 oberseitig eine entsprechende Aussparung 24 auf, welche die betreffende Leiste 4 im wesentlichen passend in sich aufnimmt. Auf diese Weise wird im zusammengelegten Zustand der Kombination eine praktisch durchgehend ebene Platte erhalten, wie dies aus Fig. 3 ersichtlich ist.

Im aufgerichteten Zustand (Gebrauchszustand) der Kombination gemäss Figuren 1 und 2 sind die Beine 6 gegenüber den Querholmen 10 durch oberhalb der Scharnierbolzen 18 an den Beinen angelenkte Streben 26 verriegelt, die in entsprechende Kerben 28 auf der Oberseite der Querholme innerhalb der Aussparungen 24 eingreifen. Die Scharnierbolzen 12 befinden sich dabei an den Aussenenden der Schlitze 14.

Die Stabilität und Standfestigkeit der Konstruktion wird noch dadurch verbessert, dass die Beine 6 aus jeweils zwei den betreffenden Querholm 10 und die betreffende Leiste 4 zwischen sich einschliessenden Wangen 30 und 32 bestehen, die an den freien Enden der Beine über Stegklötze 34 miteinander in Verbindung stehen, und dass die Beine einer jeden Längsseite über Längsholme 36 verbunden sind. Während die Stegklötze 34 sich im zusammengelegten Zustand (Fig. 3) stirnseitig an die Querholme 10 anlegen, finden die Längsholme 36 in entsprechenden unterseitigen Aussparungen 38 an den Enden der Querholme Aufnahme.

Im Gegensatz zu der vorausgehend beschriebenen Kombination, die im wesentlichen aus Holz gebildet ist, bestehen die Streben 26 samt ihren Scharnierbolzen 40 ebenso wie die Scharnierbolzen 12 und 18 zweckmässigerweise aus Metall, um ihnen bei sparsamer Dimensionierung die wünschenswerte Festigkeit zu geben. Indessen könnten diese Teile beispielsweise auch aus Hartholz hergestellt sein.

Die beschriebene Kombination lässt sich von nur einer Person ohne sie auf den Kopf zu stellen und ohne Zuhilfenahme eines Werkzeugs ebenso leicht aufstellen wie auch zusammenlegen. Zum Zusammenlegen brauchen lediglich zunächst auf einer Längsseite des Tisches die Streben 26 nacheinander aus ihren Kerben 28 ausgehoben zu werden, worauf dann bereits die betreffenden Beine 6 umgelegt werden können. Dabei senkt sich zunächst nur die eine der beiden Längskanten 42 der Tischplatte 2 auf die Höhe der Bänke 8 ab, und es wird für den Bedarfsfall eine abgeknickte Liegefläche erhalten, die mehreren Personen nebeneinander Platz bietet. Soll die Kombination indessen gänzlich zusammen- d.h. flachgelegt werden, so brauchen nur die Streben 26 auch auf der anderen Seite ausgehängt und die betreffenden Beine umgelegt zu werden. Beim Aufrichten der Kombination fallen die Streben 26 unter ihrem Eigengewicht von selbst in die Kerben 28 ein, so dass das Aufrichten alleine durch Hochheben der Tischplatte 2 erfolgen kann.

## Patentansprüche

1. Zusammenlegbare Bank-Tisch-Kombination mit im wesentlichen geradlinigen, über parallellaufende Scharnierbolzen (12) an der Tischplatte (2) angelenkten Beinen (6), die paarweise, über durchgehende Querholme (10), an gegenüberliegenden Seiten des Tisches angeordnete Bänke (8) tragen und von denen die am gleichen Querholm angreifenden Beine in einer zu dem Querholm parallelen Ebene umlegbar sind, dadurch gekennzeichnet, dass die Beine (6) ausser an der Tischplatte (2) auch mit den Querholmen (10) durch Scharnierbolzen (18) gelenkig verbunden sind und dass jeweils einer der beiden Scharnierbolzen (12, 18) eines jeden Beines in einem Schlitz (14) derart seitwärts verschiebbar ist, dass sich die am gleichen Querholm angreifenden Beine nach entgegengesetzten Seiten nach aussen umlegen lassen, während sie in ihrer aufgerichteten Stellung durch eine Verstrebung (26) arretierbar sind.

2. Bank-Tisch-Kombination nach Anspruch 1, dadurch gekennzeichnet, dass die Beine (6) auf Seiten der Tischplatte (2) an einem Unterbau (4) der Tischplatte angreifen und die Querholme (10) oberseitig zwischen den Bänken (8) eine diesen Unterbau in sich aufnehmende Aussparung (24) aufweisen.

3. Bank-Tisch-Kombination nach Anspruch 1 oder 2, dadurch gekennzeichnet, dass die freien Enden der umgelegten Beine (6) nicht wesentlich über die Bänke (8) hinaus überstehen.

4. Bank-Tisch-Kombination nach einem der vorhergehenden Ansprüche, dadurch gekennzeichnet, dass die freien Enden gleichseitiger Beine (6), die an verschiedenen Querholmen (10) angreifen, über Längsholme (36) miteinander verbunden sind.

5. Bank-Tisch-Kombination nach Anspruch 4, dadurch gekennzeichnet, dass Anordnung bzw. Form der Längs- und Querholme (36 bzw. 10) so aufeinander abgestimmt sind, dass die Längsholme (36) bei umgelegten Beinen (6) an den Enden der Querholme (10) anliegen.

6. Bank-Tisch-Kombination nach Anspruch 5, dadurch gekennzeichnet, dass die Querholme (10) an ihren Enden unterseitig die Längsholme (36) aufnehmende Aussparungen (38) aufweisen.

7. Bank-Tisch-Kombination nach einem der vorhergehenden Ansprüche, dadurch gekennzeichnet, dass die Beine (6) eines jeden am gleichen Querholm (10) angreifenden Beinpaares bereits in ihrer aufgerichteten Stellung auseinandergespreizt sind.

8. Bank-Tisch-Kombination nach einem der vorhergehenden Ansprüche, dadurch gekennzeichnet, dass die Beine (6) jeweils zwei den betreffenden Querholm (10) wie auch eine querverlaufend unten an der Tischplatte (2) angebrachte Leiste (4) zwischen sich einschliessende Wangen (30, 32) aufweisen.

9. Bank-Tisch-Kombination nach einem der vorhergehenden Ansprüche, dadurch gekennzeichnet, dass sich die Schlitze (14) innerhalb einer zur Tischplatte (2) parallelen Ebene an der Tischplatte befinden, während die Beine (6) an den Querholmen (10) feste Geienkpunkte aufweisen.

10. Bank-Tisch-Kombination nach Anspruch 9, dadurch gekennzeichnet, dass die Verstrebung aus an den Beinen (6) oberhalb der festen Gelenkpunkte angetenkten Streben (26) besteht, die mit ihren Enden in entsprechende Kerben (28) auf der Oberseite der Querholme (10) einzugreifen vermögen.

11. Bank-Tisch-Kombination nach einem der vorhergehenden Ansprüche, dadurch gekennzeichnet, dass sie einschliesslich der Beine (6) und Querholme (10) im wesentlichen aus Holz besteht.

12. Bank-Tisch-Kombination nach einem der vorhergehenden Ansprüche, dadurch gekennzeichnet, dass die Verstrebung aus oberhalb des betreffenden Querholms (10) an den Beinen (6) angelenkten, sich auf dem Querholm abstützenden und durch Anheben ausklinkbaren Streben (26) besteht.

## Claims

1. A folding seat and table unit comprising essentially straight legs (6) jointed to the table top (2) by means of parallel hinge pins (12), said legs in pairs carrying seats (8) by way of continuous transverse beams (10), said seats being arranged on opposite sides of the table, the legs engaging the same transverse beam being able to be folded in a plane parallel to the transverse beam, characterized in that besides being jointed to the table top (2) the legs (6) are also jointed to the transverse beams (10) by hinge pins (18) and in that respectively one of the two hinge pins (12, 18) of each leg is so able to slide sideways in a slot (14) that the legs engaging the same transverse beam may be folded outwards towards opposite sides, whereas they are able to be locked in their erected position by strut means (26).

2. The seat and table unit as claimed in claim 1 characterized in that the legs (6), on the side of the table top (2), engage a sub-structure (4) of the table top and at the top side the transverse beams (10) between the seats (8) have a recess (24) receiving this sub-structure.

3. The seat and table unit as claimed in claim 1 or claim 2 characterized in that the free ends of the folded legs (6) do not extend past the seats (8) to any substantial extent.

4. The seat and table unit as claimed in any one of the preceding claims characterized in that the free ends of the legs (6) on the same side, which engage different respective transverse beams (10), are joined with each other by means of longitudinal beams (36).

5. The seat and table unit as claimed in claim 4 characterized in that the arrangement or the form, respectively, of the longitudinal and transverse beams (36 and 10, respectively) is so selected that the longitudinal beams (36) engage the ends of the transverse beams (10) when the legs (6) are folded.

6. The seat and table unit as claimed in claim 5 characterized in that on their ends and underneath them the transverse beams (10) have recesses (38) receiving the longitudinal beams (36).

7. The seat and table unit as claimed in any one of the preceding claims characterized in that the legs (6) of each pair of legs engaging the same transverse beam (10) are spread out even when they are in their erected position.

8. The seat and table unit as claimed in any one of the preceding claims characterized in that the legs (6) have two cheek-pieces (30, 32) which encompass the respective transverse beam (10) and also a transversely extending rail (4) which is fitted to the lower side of the table top (2).

9. The seat and table unit as claimed in any one of the preceding claims characterized in that the slots (14) are located at the table top within a plane par- alleltothetabletop (2), whereas the legs (6) have fixed pivot points on the transverse beams (10).

10. The seat and table unit as claimed in claim 9 characterized in that the strut means consist of struts (26) pivoted to the legs (6) above the fixed pivot points, and the ends of the struts are able to fit into respective notches (28) on the top side of the transverse beams (10).

11. The seat and table unit as claimed in any one of the preceding claims characterized in that including the legs (6) and the transverse beams (10) it essentially consists of wood.

12. The seat and table unit as claimed in any one of the preceding claims characterized in that the strut means consist of struts (26) which are pivoted at points above the respective transverse beam (10) to the legs (6), may bear on the transverse beam and are able to be unlatched by lifting.

## Revendications

1. Combinaison de table et banc pliants avec des pieds (6) essentiellement rectilignes qui sont articulés au dessus de la table (2) par des boulons à charnière (12) parallèles, lesquels pieds portent, jumelés, des banquettes (8) disposées aux côtés opposés de la table par des traverses (10) ininterrompues, et dont les pieds adhérents à la même traverse sont pliables dans un plan parallèle à la traverse, caractérisée en ce que les pieds (6) sont articulés outre au dessus de la table (2) mais aussi aux traverses (10) par des boulons à charnière (18) et que l'un des deux boulons à charnière (12, 18) de chaque pied respectivement est déplaçable vers le côté dans une fente (14) de façon à ce qu'on puisse plier les pieds attachés à la même traverse vers l'extérieur à des côtés opposés, tandis qu'on peut les arrêter par une entretoise (26) en position élevée.

2. Combinaison de table et banc selon la revendication 1, caractérisée en ce qu'aux côtés du dessus de la table (2) les pieds (6) sont adhérents à une substructure (4) du dessus de la table et qu'entre les banquettes (8), sur la partie supérieure, les traverses (10) montrent un évidement (24) qui reçoit cette substructure.

3. Combinaison de table et banc selon la revendication 1 ou 2, caractérisée en ce que les extrémités libres des pieds (6) pliés ne saillissent pas essentiellement des banquettes (8).

4. Combinaison de table et banc selon une quelconque des revendications précédentes, caractérisée en ce que les extrémités libres des pieds (6) équilatéraux, qui sont adhérents à des traverses (10) différentes, sont reliées entre elles par des barrettes longitudinales (36).

5. Combinaison de table et banc selon la revendication 4, caractérisée en ce que la disposition, respectivement la forme des barrettes longitudinales (36) et des traverses (10) sont ajustées de telle façon que quand les pieds (6) sont repliés, les barrettes longitudinales (36) sont adjacents aux extrémités des traverses (10).

6. Combinaison de table et banc selon la revendication 5, caractérisée en ce qu'aux extrémités, à la partie inférieure, les traverses (10) montrent des évidements (38) qui reçoivent les barrettes longitudinales (36).

7. Combinaison de table et banc selon une des revendications précédentes, caractérisée en ce que les pieds (6) de chaque paire de pieds qui est adhérente à la même traverse (10), sont déjà écartés au sens opposé dans leur position élevée.

8. Combinaison de table et banc selon une des revendications précédentes, caractérisée en ce que chacun des pieds (6) a deux jumelles (30, 32) qui enferment la traverse (10) respective ainsi qu'un listeau (4) appliqué au-dessous du dessus de la table (2).

9. Combinaison de table et banc selon une des revendications précédentes, caractérisée en ce que les fentes (14) se trouvent au dedans d'un plan parallèle au dessus de la table (2), tandis que les pieds (6) montrent des points d'articulation fermes aux traverses (10).

10. Combinaison de table et banc selon la revendication 9, caractérisée en ce que l'entretoise consiste en des jambes de force (26) articulées aux pieds (6) au-dessus des points d'articulation fermes, et qui sont capables de s'engrener par leurs extrémités, à la partie supérieure des traverses (10), dans des coches (28) correspondantes.

11. Combinaison table-banquette selon une des revendications précédentes, caractérisée en ce qu'elle consiste essentiellement en bois, inclusivement les pieds (6) et les traverses (10).

12. Combinaison table-banquette selon une des revendications précédentes, caractérisée en ce que l'entretoise consiste en des jambes de force (26) articulées aux pieds (6) au-dessus de la traverse (10) correspondante, qui s'appuient sur la traverse et qui peuvent être déclenchées par soulèvement.
